# EUROPÄISCHE PATENTSCHRIFT

(11) **EP 4 189 244 B1**
(45) Veröffentlichungstag und Bekanntmachung des Hinweises auf die Patenterteilung: **05.06.2024**
(21) Anmeldenummer: 21772694.2
(22) Anmeldetag: 27.08.2021
(51) Int. Cl.: F04C 2/107, F04C 28/28

(54) **BETRIEBSVERFAHREN FÜR EINE FÖRDERVORRICHTUNG MIT EINER EXZENTERSCHNECKENPUMPE ZUM FÖRDERN VON ZÄHFLÜSSIGEN BAUMATERIALIEN**
METHOD FOR OPERATING A CONVEYOR HAVING AN ECCENTRIC SCREW PUMP FOR CONVEYING VISCOUS CONSTRUCTION MATERIALS
PROCÉDÉ DE FONCTIONNEMENT D'UN CONVOYEUR POURVU D'UNE POMPE À VIS EXCENTRIQUE POUR LE TRANSPORT DE MATÉRIAUX DE CONSTRUCTION VISQUEUX

(30) Priorität: 04.09.2020 DE 102020123120
(43) Veröffentlichungstag der Anmeldung: 07.06.2023
(73) Patentinhaber: J. Wagner GmbH, 88677 Markdorf (DE)
(72) Erfinder: SCHNITTGER, Thorsten, 88699 Frickingen (DE); NGUYEN, Lam Huu, Woodbury, Minnesota 55129 (US)
(74) Vertreter: Otten, Roth, Dobler & Partner mbB Patentanwälte
(86) Internationale Anmeldenummer: PCT/EP2021/073721
(87) Internationale Veröffentlichungsnummer: WO 2022/048998

(56) Entgegenhaltungen:
- WO-A1-2015/067582
- DE-C1- 19 649 766

## Beschreibung

Die Erfindung betrifft ein Betriebsverfahren für eine Fördervorrichtung mit einer Exzenterschneckenpumpe zum Fördern von zähflüssigen Baumaterialien gemäß dem Oberbegriff des Anspruchs 1.

Aus der WO 2019/215242 A1 ist ein Verfahren zum Betrieb einer Fördervorrichtung zur Förderung eines fließfähigen Baumaterials mit einer Exzenterschneckenpumpe bekannt, bei welchem eine Regelung des Istdrucks erfolgt. Dieses Betriebsverfahren ermöglicht es nicht, zwischen einem Druckaufbau gegen eine geschlossene Pistole und einem Fördern gegen eine geöffnete Pistole zu unterscheiden. Somit tritt bei einem Druckaufbau gegen die geschlossene Pistole ein sogenannter Schlupf-Effekt auf, welcher dazu führt, dass das Baumaterial in der Exzenterschneckenpumpe durchgewalkt wird, so dass die Materialeigenschaften des geförderten Baumaterials verändert werden und die Exzenterschneckenpumpe einen erhöhten Verschleiß, eine ungewünschte Erhitzung und unnötigen Energieverbrauch aufweist.

Weiterhin ist aus der WO 2015/067582 A1 eine Dickstoffpumpe bekannt, welche eine Förderschnecke mit einem Einlass für zu pumpenden Dickstoff umfasst, welche eine Fördereinheit mit einem Auslass für den zu pumpenden Dickstoff umfasst, wobei der Dickstoff der Fördereinheit mittels einer Drehbewegung der Förderschnecke im Förderbetrieb zugeführt wird, welche eine Steuervorrichtung umfasst, welche die Funktionen der Fördereinheit und der Förderschnecke steuert, und welche Mittel umfasst, die mit der Steuervorrichtung verbunden sind, die eine Störung des Förderbetriebes detektieren. Bei der Erkennung einer Störung des Förderbetriebes wird die Drehbewegung der Förderschnecke in einen Reversierbetrieb umgeschaltet, wobei die Drehgeschwindigkeit der Förderschnecke im Reversierbetrieb auf eine geringere Drehgeschwindigkeit als im Förderbetrieb einstellbar ist. Das entsprechende Verfahren zum Betreiben einer Dickstoffpumpe wird ebenfalls offenbart.

Schließlich ist aus der DE 196 49 766 C1 ein Verfahren zum temperaturabhängigen Betreiben von Schneckenpumpen bekannt, bei welchem die Temperatur des geförderten Mediums im Einlassbereich der Pumpe und in der Pumpe selbst gemessen wird, wobei der Temperaturunterschied dieser beiden Temperaturen ermittelt wird und wobei die Pumpe aufgrund dieses ermittelten Temperaturunterschiedes im Vergleich zu einem vorgegebenen Toleranzwert geregelt wird.

Es ist Aufgabe der Erfindung, ein Betriebsverfahren für eine Fördervorrichtung mit einer Exzenterschneckenpumpe zum Fördern von zähflüssigen Baumaterialien vorzuschlagen, durch welches ein Druckaufbau gegen die geschlossene Pistole erkannt werden kann und entsprechend ein Druckaufbau gegen die geschlossene Pistole weitegehend vermieden werden kann.

Diese Aufgabe wird durch die Merkmale des Anspruchs 1 gelöst. In den Unteransprüchen sind vorteilhafte und zweckmäßige Weiterbildungen angegeben.

Das erfindungsgemäße Betriebsverfahren für eine Fördervorrichtung mit einer Exzenterschneckenpumpe zum Fördern von zähflüssigen Baumaterialien umfasst die Schritte:
- Erfassen eines Drucks des Baumaterials an einem Auslass der Exzenterschneckenpumpe bei laufender Exzenterschneckenpumpe und automatisches Abschalten der Exzenterschneckenpumpe, wenn der Druck einen oberen Grenzwert überschreitet;
- Erfassen einer Kenngröße der laufenden Exzenterschneckenpumpe und Vergleich der Kenngröße mit einer ersten Vergleichsgröße, welche für einen Betrieb bei geöffneter Abgabevorrichtung charakteristisch ist, und/oder mit einer zweiten Vergleichsgröße, welche für einen Betrieb bei geschlossener Abgabevorrichtung charakteristisch ist, und Abschalten der Exzenterschneckenpumpe, wenn ein Betrieb bei geschlossener Abgabevorrichtung erkannt wird;
- sofern ein Weiterbetrieb vorgenommen wird, erfolgt ein erneutes Durchlaufen der vorgenannten Schritte;
- sofern ein Abschalten der Exzenterschneckenpumpe vorgenommen wird, wird ein an dem Auslass der Exzenterschneckenpumpe vorherrschender Druck derart überwacht, dass der Betrieb der Exzenterschneckenpumpe erneut gestartet wird und die vorgenannten Schritte erneut durchlaufen werden, wenn
   o entweder der Druck durch ein Öffnen einer Abgabevorrichtung oder eine offene Abgabevorrichtung innerhalb eines ersten Zeitintervalls um eine erste Druckdifferenz abfällt
   o oder der Druck systembedingt bei geschlossener Abgabevorrichtung langsamer auf einen unteren Grenzwert oder um eine zweite Druckdifferenz abfällt, wobei die zweite Druckdifferenz größer ist als die erste Druckdifferenz.

Hierdurch wird vermieden, dass das Baumaterial in der Exzenterschneckenpumpe bei geschlossener Pistole unnötig durchgewalkt wird. Somit wird eine durch das Durchwalken verursachte Veränderung der Materialeigenschaften des geförderten Baumaterials vermieden und es werden sowohl ein erhöhter Verschleiß, als auch ein unnötiger Energieverbrauch, als auch eine ungewünschte Erwärmung vermieden.

Es ist weiterhin vorgesehen, dass als Kenngröße laufend ein im Förderbetrieb in der Exzenterschneckenpumpe auftretendes Pulsationsmuster erfasst wird und dieses laufend mit einem als erste Vergleichsgröße gespeicherten ersten Pulsationsmuster und/oder mit einen als zweite Vergleichsgröße gespeicherten zweiten Pulsationsmuster verglichen wird. Im Vergleich mit den gespeicherten Pulsationsmustern lässt sich zuverlässig erkennen, ob die Exzenterschneckenpumpe gegen eine geschlossene Pistole Druck aufbaut oder gegen eine geöffnete Pistole fördert.

Es ist auch vorgesehen, dass als Kenngröße laufend eine Temperatur der Exzenterschneckenpumpe und insbesondere eine Temperatur eines Rotors einer Rotor-Stator-Einheit der Exzenterschneckenpumpe erfasst wird und diese laufend mit als der als erste Vergleichsgröße und/oder mit der als zweite Vergleichsgröße gespeicherten Temperatur verglichen wird. Hierdurch lässt sich auf einfache Weise erkennen, dass die Exzenterschneckenpumpe gegen eine geschlossene Pistole Druck aufbaut und das Baumaterial durchwalkt, da dies eine Wärmeentwicklung mit sich bringt und somit auch rasch zu einer Erhöhung einer Temperatur der Exzenterschnecke und damit auch des Rotors der Exzenterschenke führt.

Weiterhin ist es vorgesehen, dass das als Vergleichsgröße gespeicherte erste und/oder zweite Pulsationsmuster auf der Basis von mit dem Drucksensor erfassten Druckwerten erstellt wird und/oder auf der Basis von Drehzahlwerten eines die Exzenterschneckenpumpe antreibenden BLDC-Elektromotors erstellt wird und/oder auf der Basis von insbesondere für ein anliegendes Drehmoment typischen Stromstärkewerten eines die Exzenterschneckenpumpe antreibenden BLDC-Elektromotors erstellt wird. Auf diese Weise lässt sich das Pulsationsmuster mit in der Fördervorrichtung verbauter Technik einfach ermitteln.

Schließlich ist es vorgesehen, dass nach einem zwischenzeitlichen Abschalten der Exzenterschneckenpumpe, ein endgültiges Abschalten erfolgt, wenn der Druck innerhalb eines dritten Zeitintervalls um eine dritte Druckdifferenz abfällt, wobei das dritte Zeitintervall und die dritte Druckdifferenz für eine durch Abnutzung defekte Rotor-Stator-Einheit typisch sind. Hierdurch lässt sich auf einfache Weise erkennen und signalisieren, dass die Exzenterschneckenpumpe eine Verschleißgrenze erreicht hat und ausgewechselt werden sollte. Somit kann das Erreichen der Verschleißgrenze dem Anwender auch optisch und/oder akustisch mitgeteilt werden.

Weitere Einzelheiten der Erfindung werden in der Zeichnung anhand von schematisch dargestellten Ausführungsbeispielen beschrieben.

Unter einem Abschalten der Exzenterschneckenpumpe wird im Sinne der Erfindung ein automatisches Abschalten des BLDC-Elektromotors verstanden, welcher die Exzenterschneckenpumpe unter Zwischenschaltung eines Getriebes antreibt.

Unter einem an einem Auslass der Exzenterschneckenpumpe vorherrschender Druck wird im Sinne der Erfindung ein Druck verstanden, welcher in einem auf die Exzenterschneckenpumpe folgenden Förderabschnitt erfasst wird.

Unter einer ersten Vergleichsgröße und einer zweiten Vergleichsgröße wird im Sinne der Erfindung jeweils auch ein das erste bzw. zweite gespeicherte Pulsationsmuster beschreibender Datensatz oder eine das erste bzw. zweite gespeicherte Pulsationsmuster beschreibende Formel verstanden. Hierbei beschreibt der jeweilige Datensatz oder die jeweilige Formel ein Pulsationsmuster, das auf der Basis von mit einem Drucksensor erfassten Druckwerten ermittelt wird und/oder das auf der Basis von Drehzahlwerten eines die Exzenterschneckenpumpe antreibenden BLDC-Elektromotors ermittelt wird und/oder das auf der Basis von insbesondere für ein anliegendes Drehmoment typischen Stromstärkewerten eines die Exzenterschneckenpumpe antreibenden BLDC-Elektromotors ermittelt wird.

Ebenso wird unter einer erfasst Kenngröße im Sinne der Erfindung auch eine ein erfasstes Pulsationsmuster beschreibender Datensatz oder ein eine das erfasste Pulsationsmuster beschreibende Formel verstanden.

Hierbei zeigt:
- Figur 1:: eine perspektivische Ansicht einer Fördervorrichtung,
- Figur 2:: eine geschnittene Seitenansicht der in der Figur 1 gezeigten Fördervorrichtung und
- Figur 3:: ein schematisches Ablaufdiagramm eines Betriebsverfahrens.

In der Figur 1 ist eine Fördervorrichtung 1 zur Durchführung des erfindungsgemäßen Verfahrens in perspektivischer Ansicht gezeigt.

In der Figur 2 ist die aus der Figur 1 bekannte Fördervorrichtung 1 in teilweise geschnittener Seitenansicht dargestellt. Die Fördervorrichtung 1 umfasst eine Exzenterschneckenpumpe 2, eine Antriebseinheit 3 und eine Kontrolleinrichtung 4. Die Exzenterschneckenpumpe 2 umfasst eine Rotor-Stator-Einheit 5 mit einer vorgelagerten Förderschnecke 5a und einem Auslass 6. Weiterhin umfasst die Fördervorrichtung 1 einen schematisch dargestellten Förderabschnitt 7, welcher an den Auslasse 6 der Rotor-Stator-Einheit 5 angeschlossen ist. Der Förderabschnitt 7 umfasst einen Schlauch 7a und eine Abgabevorrichtung 7b, mittels welcher der Ausstoß von zähflüssigem Baumaterial BM aktivierbar und deaktivierbar und vorzugsweise auch dosierbar ist.

Weiterhin umfasst die Fördervorrichtung 1 einen ersten Drucksensor 8 und eine Kenngrößen-Erfassungseinrichtung 9. Hierbei wird von dem Drucksensor 8 ein Druck erfasst, unter welchem das Baumaterial BM an dem Auslass 6 der Rotor-Stator-Einheit 5 steht. Die Kenngrößen-Erfassungseinrichtung 9 umfasst einen Drehzahlsensor 10, mittels welchem eine Drehzahl eines Elektromotors 11 der Antriebseinheit 3 der Fördervorrichtung 1 erfassbar ist. Hierbei ist der Elektromotor 11 als bürstenloser Gleichstrommotor, sogenannter BLDC-Elektromotor 12 ausgebildet und der Drehzahlsensor 10 umfasst gemäß einer Ausführungsvariante wenigstens einen direkt an dem BLDC-Elektromotor 12 verbauten HALL-Sensor. Die Antriebseinheit 3 umfasst neben dem Antrieb 11 auch ein Getriebe 13, welches zwischen dem Antrieb 11 und der Exzenterschneckenpumpe 2 verbaut ist.

An der Fördervorrichtung ist ein schematisch dargestellter Temperatursensor 14 verbaut. Hierbei wird von dem Temperatursensor 14 eine Temperatur eines Rotors 5b der Rotor-Stator-Einheit 5 erfasst.

In der Figur 3 ist ein vereinfachtes Ablaufdiagramm eines Betriebsverfahrens BV gezeigt.

Das Betriebsverfahren BV umfasst die Schritte:
- Im Rahmen eines Drucküberwachungsprogramms DUP erfolgt ein Erfassen eines Drucks des zähflüssigen Baumaterials an einem Auslass der Exzenterschneckenpumpe bei laufender Exzenterschneckenpumpe und automatisches Abschalten der Exzenterschneckenpumpe, wenn der Druck einen in der Kontrolleinrichtung gespeicherten oberen Grenzwert überschreitet;
- Im Rahmen eines Kenngrößenüberwachungsprogramms KUP erfolgt ein Erfassen einer Kenngröße der laufenden Exzenterschneckenpumpe und Vergleich der Kenngröße mit einer ersten in der Kontrolleinrichtung gespeicherten Vergleichsgröße, welche für einen Betrieb bei einer geöffneten Abgabevorrichtung charakteristisch ist, und/oder Vergleich der Kenngröße mit einer zweiten in der Kontrolleinrichtung gespeicherten Vergleichsgröße, welche für einen Betrieb bei geschlossener Abgabevorrichtung charakteristisch ist, und Abschalten der Exzenterschneckenpumpe, wenn ein Betrieb bei geschlossener Abgabevorrichtung erkannt wird;
- sofern ein Weiterbetrieb der Exzenterschneckenpumpe vorgenommen wird, erfolgt ein erneutes Durchlaufen der vorgenannten Schritte und hiermit des Drucküberwachungsprogramms DUP und des Kenngrößenüberwachungsprogramms KUP;
- sofern durch die vorgenannten Schritte ein Abschalten der Exzenterschneckenpumpe vorgenommen wird, wird ein an dem Auslass der Exzenterschneckenpumpe vorherrschender Druck mit einem Abgabeüberwachungsprogramm AUP und einem Niederdrucküberwachungsprogramm NUP derart überwacht, dass der Betrieb der Exzenterschneckenpumpe erneut gestartet wird und die vorgenannten Schritte erneut durchlaufen werden, wenn
   o entweder durch das Abgabeüberwachungsprogramm AUP festgestellt wird, dass der Druck durch ein Öffnen einer Abgabevorrichtung oder eine offene Abgabevorrichtung innerhalb eines ersten Zeitintervalls um eine vorgegebene Druckdifferenz abfällt, wobei z.B. ein Abfall des Drucks um 10 bar in 1 bis 2 Sekunden detektiert sein muss
   o oder durch das Niederdrucküberwachungsprogramm NUP festgestellt wird, dass der Druck systembedingt bei geschlossener Abgabevorrichtung langsamer auf einen unteren Grenzwert oder um eine zweite Druckdifferenz abfällt, wobei der Druck z.B. in 30 Minuten um 50 bar unter einen Sollwert abfällt und wobei die zweite Druckdifferenz größer ist als die erste Druckdifferenz,
- wobei die Exzenterschneckenpumpe anderenfalls abgeschaltet bleibt und eine Drucküberwachung fortgesetzt wird.

Optional ist es - wie in der Figur 3 mit gestrichelten Linien schematisch gezeigt - vorgesehen, dass das Betriebsverfahren durch ein Verschleißüberwachungsprogramm VUP dahingehend ergänzt ist, dass nach einem zwischenzeitlichen Abschalten der Exzenterschneckenpumpe 2, ein endgültiges Abschalten erfolgt, wenn der Druck innerhalb eines dritten Zeitintervalls um eine dritte Druckdifferenz abfällt, wobei das dritte Zeitintervall und die dritte Druckdifferenz abhängig von der Fördervorrichtung 1 so gewählt sind, dass diese für eine durch Abnutzung defekte Rotor-Stator-Einheit 5 typisch sind.

Die Fördereinrichtung 1 kann weiterhin so bestrieben werden, dass von der Kontrolleinrichtung 5 als Kenngröße laufend ein in der Exzenterschneckenpumpe 2 auftretendes Pulsationsmuster erfasst wird und dieses von der Kontrolleinrichtung 5 laufend mit einem als erste Vergleichsgröße in der Kontrolleinrichtung 5 gespeicherten ersten Pulsationsmuster und/oder mit einem als zweite Vergleichsgröße in der Kontrolleinrichtung gespeicherten zweiten Pulsationsmuster verglichen wird.

Alternativ kann die Fördereinrichtung auch so betrieben werden, dass von der Kontrolleinrichtung 5 als Kenngröße laufend eine Temperatur der Exzenterschneckenpumpe 2 und insbesondere eine Temperatur eines Rotors 5b einer Rotor-Stator-Einheit 5 der Exzenterschneckenpumpe 2 erfasst wird und diese laufend mit als der als erste Vergleichsgröße in der Kontrolleinrichtung 5 gespeicherten und/oder mit der als zweite Vergleichsgröße in der Kontrolleinrichtung 5 gespeicherten Temperatur verglichen wird.

Es ist vorgesehen, dass das als Vergleichsgröße ein erste und ein zweites gespeichertes Pulsationsmuster auf der Basis von mit dem Drucksensor 8 erfassten Druckwerten erstellt werden und/oder auf der Basis von Drehzahlwerten eines die Exzenterschneckenpumpe 2 antreibenden BLDC-Elektromotors 12 erstellt werden und/oder auf der Basis von Stromstärkewerten eines die Exzenterschneckenpumpe 2 antreibenden BLDC-Elektromotors 12 erstellt werden .

### Bezugszeichenliste:

- 1: Fördervorrichtung
- 2: Exzenterschneckenpumpe
- 3: Antriebseinheit
- 4: Kontrolleinrichtung
- 5: Rotor-Stator-Einheit
- 5a: Förderschnecke von 5
- 5b: Rotor von 5
- 6: Auslass
- 7: Förderabschnitt
- 7a: Schlauch von 7
- 7b: Abgabevorrichtung von 7
- 8: Drucksensor
- 9: Kenngrößen-Erfassungseinrichtung
- 10: Drehzahlsensor
- 11: Elektromotor
- 12: BLDC-Elektromotor
- 13: Getriebe
- 14: Temperatursensor

- BM: zähflüssiges Baumaterial
- BV: Betriebsverfahren

- DUP: Drucküberwachungsprogramm
- KUP: Kenngrößenüberwachungsprogramm
- AUP: Abgabeüberwachungsprogramm
- NUP: Niederdrucküberwachungsprogramm
- VUP: Verschleißüberwachungsprogramm

## Patentansprüche

1. Betriebsverfahren (BV) für eine Fördervorrichtung (1) mit einer Exzenterschneckenpumpe (2) zum Fördern von zähflüssigen Baumaterialien (BM) umfassend die Schritte:
- Erfassen eines Drucks des Baumaterials (BM) an einem Auslass (6) der Exzenterschneckenpumpe (2) bei laufender Exzenterschneckenpumpe (2) und automatisches Abschalten der Exzenterschneckenpumpe (2), wenn der Druck einen oberen Grenzwert überschreitet, anderenfalls Weiterbetrieb der Exzenterschneckenpumpe (2);
- Erfassen einer Kenngröße der laufenden Exzenterschneckenpumpe (2) und Vergleich der Kenngröße (2) mit einer ersten Vergleichsgröße, welche für einen Betrieb bei geöffneter Abgabevorrichtung (7b) charakteristisch ist, und/oder mit einer zweiten Vergleichsgröße, welche für einen Betrieb bei geschlossener Abgabevorrichtung (7b) charakteristisch ist, und Abschalten der Exzenterschneckenpumpe (2), wenn ein Betrieb bei geschlossener Abgabevorrichtung (7b) erkannt wird, anderenfalls Weiterbetrieb der Exzenterschneckenpumpe (2);
- sofern ein Weiterbetrieb vorgenommen wird, erfolgt ein erneutes Durchlaufen der vorgenannten Schritte;
- sofern ein Abschalten der Exzenterschneckenpumpe (2) vorgenommen wird, wird ein an dem Auslass (6) der Exzenterschneckenpumpe (2) vorherrschender Druck derart überwacht, dass der Betrieb der Exzenterschneckenpumpe (2) erneut gestartet wird und die vorgenannten Schritte erneut durchlaufen werden, wenn
o entweder der Druck durch ein Öffnen einer Abgabevorrichtung (7b) oder eine offene Abgabevorrichtung (7b) innerhalb eines ersten Zeitintervalls um eine erste Druckdifferenz abfällt
o oder der Druck systembedingt bei geschlossener Abgabevorrichtung (7b) langsamer auf einen unteren Grenzwert oder um eine zweite Druckdifferenz abfällt, wobei die zweite Druckdifferenz größer ist als die erste Druckdifferenz.

2. Betriebsverfahren nach Anspruch 1, **dadurch gekennzeichnet, dass** als Kenngröße laufend ein im Förderbetrieb in der Exzenterschneckenpumpe (2) auftretendes Pulsationsmuster erfasst wird und dieses laufend mit einem als erste Vergleichsgröße gespeicherten ersten Pulsationsmuster und/oder mit einem als zweite Vergleichsgröße gespeicherten zweiten Pulsationsmuster verglichen wird.

3. Betriebsverfahren nach Anspruch 1, **dadurch gekennzeichnet, dass** als Kenngröße laufend eine Temperatur der Exzenterschneckenpumpe (2) und insbesondere eine Temperatur eines Rotors (5b) einer Rotor-Stator-Einheit (5) der Exzenterschneckenpumpe (2) erfasst wird und diese laufend mit als der als erste Vergleichsgröße und/oder mit der als zweite Vergleichsgröße gespeicherten Temperatur verglichen wird.

4. Betriebsverfahren nach Anspruch 2, **dadurch gekennzeichnet, dass** das als Vergleichsgröße gespeicherte erste und/oder zweite Pulsationsmuster
- auf der Basis von mit dem Drucksensor (8) erfassten Druckwerten erstellt wird
- und/oder auf der Basis von Drehzahlwerten eines die Exzenterschneckenpumpe (2) antreibenden BLDC-Elektromotors (12) erstellt wird
- und/oder auf der Basis von Stromstärkewerten eines die Exzenterschneckenpumpe (2) antreibenden BLDC-Elektromotors (12) erstellt wird.

5. Betriebsverfahren nach Anspruch 1, **dadurch gekennzeichnet, dass** nach einem zwischenzeitlichen Abschalten der Exzenterschneckenpumpe (2), ein endgültiges Abschalten erfolgt, wenn der Druck innerhalb eines dritten Zeitintervalls um eine dritte Druckdifferenz abfällt, wobei das dritte Zeitintervall und die dritte Druckdifferenz für eine durch Abnutzung defekte Rotor-Stator-Einheit (5) typisch sind.

## Claims

1. Operating method (BV) for a conveying device (1) with an eccentric screw pump (2) for conveying viscous construction materials (BM) comprising the following steps:
- sensing a pressure of the construction material (BM) at an outlet (6) of the eccentric screw pump (2) when the eccentric screw pump (2) is running and automatically switching off the eccentric screw pump (2) if the pressure exceeds an upper limit value, otherwise continued operation of the eccentric screw pump (2) ;
- sensing a characteristic variable of the running eccentric screw pump (2) and comparison of the characteristic variable (2) with a first comparison variable, which is characteristic of operation with an open dispensing device (7b), and/or with a second comparison variable, which is characteristic of operation with a closed dispensing device (7b), and switching off the eccentric screw pump (2) if operation with a closed dispensing device (7b) is detected, otherwise continued operation of the eccentric screw pump (2);
- if continued operation is undertaken, renewed performance of the aforementioned steps takes place;
- if switching off of the eccentric screw pump (2) is undertaken, a pressure prevailing at the outlet (6) of the eccentric screw pump (2) is monitored in such a way that the operation of the eccentric screw pump (2) is started once again and the aforementioned steps are performed once again if
o either the pressure falls by a first pressure difference within a first time interval due to opening of a dispensing device (7b) or an open dispensing device (7b)
o or, for system-related reasons, the pressure falls more slowly to a lower limit value or by a second pressure difference with a closed dispensing device (7b), the second pressure difference being greater than the first pressure difference.

2. Operating method according to Claim 1, **characterized in that** a pulsation pattern occurring in the eccentric screw pump (2) during the conveying operation is continuously sensed as a characteristic variable and is continuously compared with a first pulsation pattern, stored as a first comparison variable, and/or with a second pulsation pattern, stored as a second comparison variable.

3. Operating method according to Claim 1, **characterized in that** a temperature of the eccentric screw pump (2), and in particular a temperature of a rotor (5b) of a rotor-stator unit (5) of the eccentric screw pump (2), is continuously sensed as a characteristic variable and is continuously compared with the temperature stored as a first comparison variable and/or with the temperature stored as a second comparison variable.

4. Operating method according to Claim 2, **characterized in that** the first and/or second pulsation pattern stored as a comparison variable
- is created on the basis of pressure values sensed by the pressure sensor (8)
- and/or is created on the basis of speed values of a BLDC electric motor (12) driving the eccentric screw pump (2)
- and/or is created on the basis of current intensity values of a BLDC electric motor (12) driving the eccentric screw pump (2).

5. Operating method according to Claim 1, **characterized in that**, after an interim switching off of the eccentric screw pump (2), a final switching off takes place if the pressure falls by a third pressure difference within a third time interval, the third time interval and the third pressure difference being typical of a rotor-stator unit (5) that is defective due to wear.

## Revendications

1. Procédé de fonctionnement (BV) d'un dispositif de transport (1) comprenant une pompe à vis excentrique (2) destinée à transporter des matériaux de construction visqueux (BM), ledit procédé comprenant les étapes suivantes :
- détecter la pression du matériau de construction (BM) à une sortie (6) de la pompe à vis excentrique (2) pendant que la pompe à vis excentrique (2) fonctionne et arrêter automatiquement la pompe à vis excentrique (2) si la pression devient supérieure à une valeur limite supérieure, sinon poursuivre le fonctionnement de la pompe à vis excentrique (2) ;
- détecter une grandeur caractéristique de la pompe à vis excentrique (2) en fonctionnement et comparer la grandeur caractéristique (2) à une première grandeur de comparaison, qui est caractéristique d'un fonctionnement avec dispositif de distribution (7b) ouvert, et/ou à une deuxième grandeur de comparaison, qui est caractéristique d'un fonctionnement avec dispositif de distribution fermé (7b), et arrêter la pompe à vis excentrique (2) si un fonctionnement avec dispositif de distribution (7b) fermé est détecté, sinon poursuivre le fonctionnement de la pompe à vis excentrique (2) ;
- si le fonctionnement est poursuivi, les étapes susmentionnées sont répétées ;
- si la pompe à vis excentrique (2) est arrêtée, la pression régnant à la sortie (6) de la pompe à vis excentrique (2) est surveillée de manière à redémarrer le fonctionnement de la pompe à vis excentrique (2) et les étapes susmentionnées sont répétées si
o la pression chute d'une première différence de pression dans un premier intervalle de temps par ouverture d'un dispositif de distribution (7b), ou en raison d'un dispositif de distribution ouvert (7b), ou bien si
o la pression chute plus lentement jusqu'à une valeur limite inférieure ou d'une deuxième différence de pression en raison du système lorsque le dispositif de distribution (7b) est fermé, la deuxième différence de pression étant supérieure à la première différence de pression.

2. Procédé de fonctionnement selon la revendication 1, **caractérisé en ce qu'**un modèle de pulsation, apparaissant dans la pompe à vis excentrique (2) pendant le fonctionnement de transport, est détecté en permanence comme grandeur caractéristique et est comparé en permanence à un premier modèle de pulsation mémorisé comme première grandeur de comparaison et/ou à un deuxième modèle de pulsation mémorisé comme deuxième grandeur de comparaison.

3. Procédé de fonctionnement selon la revendication 1, **caractérisé en ce qu'**une température de la pompe à vis excentrique (2) et en particulier une température d'un rotor (5b) d'une unité rotor-stator (5) de la pompe à vis excentrique (2) est détectée en permanence comme grandeur caractéristique et est comparée en permanence à la température mémorisée comme première grandeur de comparaison et/ou à la température mémorisée comme deuxième grandeur de comparaison.

4. Procédé de fonctionnement selon la revendication 2, **caractérisé en ce que** le premier et/ou le deuxième modèle de pulsation mémorisés comme grandeur de comparaison sont créés
- sur la base de valeurs de pression détectées avec le capteur de pression (8),
- et/ou sur la base de valeurs de vitesse de rotation d'un moteur électrique BLDC (12) entraînant la pompe à vis excentrique (2),
- et/ou sur la base de valeurs d'intensité de courant d'un moteur électrique BLDC (12) entraînant la pompe à vis excentrique (2).

5. Procédé de fonctionnement selon la revendication 1, **caractérisé en ce que**, après un arrêt temporaire de la pompe à vis excentrique (2), un arrêt définitif est effectué lorsque la pression chute d'une troisième différence de pression dans un troisième intervalle de temps, le troisième intervalle de temps et la troisième différence de pression étant typique d'une unité rotor-stator (5) défectueuse en raison de l'usure.
